# EUROPÄISCHE PATENTSCHRIFT

(11) **EP 1 110 869 B1**
(45) Veröffentlichungstag und Bekanntmachung des Hinweises auf die Patenterteilung: **18.08.2004**
(21) Anmeldenummer: 00126813.5
(22) Anmeldetag: 07.12.2000
(51) Int. Cl.: B65D 1/22, B65D 1/40

(54) **Kastenförmiger Behälter aus Kunststoff**
Plastic container in the form of a crate
Récipient en matière plastique en forme de caisse

(30) Priorität: 23.12.1999 DE 29922717 U
(43) Veröffentlichungstag der Anmeldung: 27.06.2001
(73) Patentinhaber: Fritz Schäfer Gesellschaft mit beschränkter Haftung, D-57290 Neunkirchen (DE)
(72) Erfinder: Schäfer, Gerhard, 57290 Neunkirchen (DE)
(74) Vertreter: Valentin, Ekkehard, Dipl.-Ing.

(56) Entgegenhaltungen:
- BE-A- 613 221
- DE-A- 3 709 190
- DE-A- 4 338 063
- DE-U- 9 206 973
- DE-U- 29 500 765
- DE-U- 29 922 717

## Beschreibung

Die Erfindung betrifft einen kastenförmiger Behälter aus Kunststoff, insbesondere Lager- und Transportkasten, bei welchem ein innen eine ebene Oberseite aufweisender Boden unterseitig mit einem Abdeckboden versehen und durch Versteifungsrippen stabilisiert ist, die auf der Bodenunterseite einerseits ein Bodenmittelfeld und andererseits einen dieses umlaufend rahmenartig eingrenzenden, gegenüber dem Bodenmittelfeld engmaschiger verrippten Laufkranz- bzw. Standflächenbereich definieren.

Ein Behälter dieser Art ist durch das DE 92 06 973 U bekanntgeworden. Die dort gitterartig ausgebildeten Versteifungs- bzw. Verstärkungsrippen sind von einheitlicher, gleicher Höhe und werden von einem durchgehenden, den gesamten Boden vollflächig unterlegenden Abdeckboden verdeckt.

Um das Ziel einer hohen Behälter-Steifigkeit bei günstiger spritzgießtechnischer Herstellung und guter Lauffähigkeit auf den verschiedensten, bekannten Förderstrecken zu erreichen, sind zahlreiche weitere Behälter-Bauweisen verwirklicht worden. So ist durch die DE 43 38 063 A1 ein Behälter bzw. Kasten bekanntgeworden, dessen eine ebene Oberseite aufweisender Boden unterseitig durch Versteifungsrippen stabilisiert ist. Dort erstrecken sich längs des Bodenrandes in Richtung der Bodenebene verlaufende, ein Bodenmittelfeld mit sich gitterartig kreuzenden Versteifungsrippen rahmenartig begrenzende Flachstege, die durch quer zum Bodenrand verlaufende Versteifungsrippen im Abstand unterhalb der Bodenebene abgestützt sind. Die zwischen der Bodenunterseite, der Flachstegoberseite und den Versteifungsrippen eingegrenzten Freiräume sind bodenrandseitig völlig offen, und die die Flachstege abstützenden Versteifungsrippen sind ohne Verbindung zu den längs und quer verlaufenden Versteifungsrippen des _{Bo}denmittelfeldes ausgebildet. Die im Randbereich rahmenartig umlaufenden Flachstege, so dass der Behälter im Randbereich mit einem quasi doppelten Boden versehen ist, stellen eine auf Röllchenbahnen oder dergleichen lauffähige Fußleiste dar. Durch die bei diesem Behälter von dem zentralen Bodenmittelfeld entkoppelte Lauffläche wird erreicht, dass in dem Bodenmittelfeld auftretende Durchbiegungen keinen Einfluß auf die umlaufende Lauffläche haben, die somit keine aufgrund von Durchbiegungen bewirkte Bewegung des Bodenmittelfeldes mitmacht.

Aus der DE 37 09 190 C2 ist ein Behälter bekannt, bei dem das Bodenmittelfeld nicht von der umlaufenden planparallelen, durch eine engmaschige Verrippung gebildeten Stütz- und/oder Lauffläche entkoppelt ist, sondern die Stege der Verrippung sind einstückig rahmenartig miteinander verbunden. In dem damit vorliegenden Versteifungsrahmen sind quer zu dessen Längsstegen den Boden unterfangende Einschub- bzw. Durchsteckkanäle eingeformt, in die sich im Bedarfsfalle ein Versteifungsprofil, vorzugsweise ein Rohr, einführen lässt.

Der Erfindung liegt die Aufgabe zugrunde, einen Behälter der eingangs genannten Art zu schaffen, der auch bei hohen Belastungen, insbesondere schweren mittigen Belastungen, bei allen Förderstrecken (Rollenbahnen, Röllchenbahnen, Kugelumsatztische oder dergleichen) förder- bzw. lauffähig bleibt, unter Einhaltung der Laufgeräusche, gemessen in dB.

Diese Aufgabe wird erfindungsgemäß durch die im kennzeichnenden Teil des unabhängigen Anspruchs angegebenen Merkmale gelöst. Die damit erreichte doppelwandige Bodenmittensektion ermöglicht es, die Bodendurchbiegung trotz einer höheren Auflast gering zu halten. Sollte sich der eigentliche Behälterboden durch Überlastung zu weit durchbiegen, bleibt er aufgrund des vorzugsweise einstückig mit dem übrigen Behälterkorpus durch Spritzgießen hergestellten glatten Abdeckbodens im mittleren Bodenbereich nach wie vor auf allen Förderanlagen lauffähig, ohne zu springen bzw. zu haken. Abgesehen davon wird die Geräuschbildung beim Fördern des Behälters auf der Förderanlage bzw. - strecke deutlich reduziert. Durch die Doppelwandigkeit des Bodenmittelfeldes bzw. der Bodenmittensektion kann zudem die Höhe der Unterboden-Versteifung (Verrippung mit Abdeckboden) gegenüber den handelsüblichen bzw. gattungsgemäßen Behältern bei annähernd gleichen Belastungswerten in etwas geringerer Höhe ausgeführt werden. Durch die somit verringerte Bodenhöhe lässt sich die Einstapelhöhe reduzieren oder - bei gegenüber handelsüblichen Behältern unveränderter Bodenhöhe - das Inhalts- bzw. Füllvolumen noch steigern.

Der die Versteifungsrippen des Bodenmittelfeldes nach außen verschließende Abdeckboden mit einer Anordnung in einer tieferen Ebene als der Laufkranzbereich lässt sich erreichen, indem die bis in den Laufkranzbereich verlängerten, im Bodenmittelfeld den Abdeckboden tragenden Versteifungs- bzw. Abstützungsrippen im Laufkranzbereich nach oben auf ein entsprechend größeres Höhenniveau verspringen. Dieser Vorsprung kann durch einen winkligen Absatz oder eine Schräge, wie bei einer Bombage, erfolgen. Dieser Höhenunterschied unterstützt es, dass die Bodenmittensektion Spielraum für Durchbiegungen bis zum Höhenniveau des umlaufenden Laufkranzes erhält, ohne dass diese die Laufeigenschaften beeinträchtigen können.

Die dem Abdeckboden über sowohl dem Bodenmittelfeld als auch dem Laufkranz zugeordneten, gemeinsamen Längs- bzw. Querrippen, die fest mit dem Laufkranz verbunden sind, leiten die bei Belastung entstehenden Kräfte aus der Bodenmitte in die Eck- sowie Seitenbereiche, d.h. den umlaufenden Laufkranz. Es wird ein statisch stabiles Gebilde erreicht.

Es wird erfindungsgemäß vorgeschlagen, dass die Aussteifungsrippen im Lauf kranzbereich in zu den gemeinsamen Längs- bzw. Querrippen-Endabschnitten kreuzender Anordnung über der Ebene der Verrippung des Bodenmittelfeldes vorgesehen sind. Die oberhalb und quer zu den vorhandenen Rippen eingebundenen Aussteifungsrippen sind damit nur in den Abschnitten des Behälters zwischen den wie bei einem herkömmlichen Boden geformten Eckbereichen vorgesehen. Die hiermit vorliegenden unterschiedlichen Formgebungen der einzelnen Bodenpartien tragen dazu bei, den Boden auch gegen Querkräfte relativ unempfindlich zu machen.

Nach einer weiteren Ausgestaltung der Erfindung lassen sich den Laufkranzbereich nach unten verschließende Leistenelemente vorsehen. Es liegt damit dann auch dort eine geschlossene Stand- bzw. Lauffläche vor, so daß in diesem Fall der gesamte Bodenbereich doppelwandig ausgeführt ist.

Als Leistenelemente lassen sich nach weiteren Vorschlägen der Erfindung entweder separate, in den Laufkranzbereich einrastbare Losteile oder am Behälterkorpus bodenseitig befestigte (angespritzte) Schwenkplatten vorsehen, die an ihrem von der Schwenkachse entfernten freien Ende mit in situ in den Laufkranzbereich eingreifenden Rastmitteln versehen sind. Diese Rastmittel, z.B. Zapfen mit hakenartigen Enden, lassen sich in einfacher Weise mit den im Laufkranzbereich höher liegend angeordneten Aussteifungsrippen verrasten, wobei die Schwenkklappen lediglich umgeklappt und festgeklipst zu werden brauchen.

Weitere Einzelheiten und Vorteile der Erfindung ergeben sich aus den Ansprüchen und der nachfolgenden Beschreibung von in den Zeichnungen dargestellten Ausführungsbeispielen der Erfindung. Es zeigen:
- Fig. 1: einen Behälter als Teilansicht vom Boden her gesehen;
- Fig. 2: den Behälter nach Fig. 1 als Teilansicht in Richtung des Pfeils A gesehen;
- Fig. 3: den Behälter nach Fig. 1 entlang der Linie B-B geschnitten;
- Fig. 4: von einem gegenüber der Darstellung nach Fig. 1 um 180° in seine normale Betriebslage gestellten Behälter eine Teilansicht des Bodens;
- Fig. 5: eine Darstellung wie nach Fig. 4 mit einer demgegenüber alternativen Ausgestaltung des Laufkranzbereichs; und
- Fig. 6: eine Abwandlung der Ausführung nach Fig. 5.

Von einem hinlänglich bekannten Lager- und Transportkasten 1, der eine im wesentlichen rechteckige Bauform mit einem Boden, zwei rechtwinklig davon hochragenden Längswänden sowie zwei ebenfalls rechtwinklig davon hochragenden Querwänden aufweist, ist in den Figuren im wesentlichen lediglich dessen Bodengestaltung gezeigt. Der innen eine ebene Oberseite 2 aufweisende Behälterboden 3 (vgl. die Fig. 2 bis 6) weist gemäß Fig. 1 an seiner Bodenunterseite Längs- und Querversteifungsrippen 4 bzw. 5 auf. Diese definieren ein Bodenmittelfeld 6 und einen dieses umlaufend rahmenartig eingrenzenden Laufkranzbereich 7. Dieser ist gegenüber dem Bodenmittelfeld 6 erhöht, wozu die unter dem Laufkranzbereich 7 verlaufenden Längsrippen-Endabschnitte 5a (vgl. Fig. 3) wie auch die Querrippen-Endabschnitte 4a auf das höhere Niveau des Laufkranzbereiches 7 vorspringend ausgebildet sind. In diesen Bereichen der erhöhten Rippenabschnitte 4a bzw. 5a sind oberhalb der Verrippung des Bodenmittelfeldes 6 quer zu den Versteifungsrippen verlaufende Aussteifungsrippen 8 vorgesehen (vgl. Fig. 3).

Das Bodenmittelfeld 6 ist nach außen bzw. unten hin von einem Abdeckboden 9 verschlossen, der mit den Quer- und Längsrippen 4, 5 des Bodenmittelfeldes 6 sowie einer in Behälterlängsrichtung verlaufenden Mitten-Stützrippe 10 verbunden ist. Diese Mittenstützrippe 10 kann gegebenenfalls komplett oder in Teilbereichen entfallen, damit eventuell Rohrprofile zur zusätzlichen Bodenaussteifung eingebracht werden können. Außerdem ist der Abdeckboden 9 durch die Anbindung über die in die erhöhten Endabschnitte 4a, 5a übergehenden Längs- und Querrippen 4, 5 fest mit dem Laufkranz 7 verbunden. Es liegt somit eine im Bereich des Bodenmittelfeldes 6 doppelwandige (Abdeckboden 9 und Behälterboden 3) Gestaltung der Unterbodenseite des Behälters 1 vor, der bodenseitig nach außen hin in den gesamten Eckbereichen vollständig geschlossen ist und an den Behälter längsseiten bzw. -querseiten nur noch in den Abschnitten zwischen den geschlossenen Eckbereichen Hohlkammeröffnungen 11 von allerdings nur geringer Höhe aufweist (vgl. Fig. 2).

Wie in den Fig. 4 bis 6 schematisch gezeigt ist, läßt sich auch der Laufkranzbereich 7 nach unten bzw. außen hin mit Leistenelementen 12 bzw. 13 verschließen. Die Ausführung nach Fig. 4 sieht hierzu ein separates, plattenartiges, in den Laufkranzbereich 7 einrastbares Losteil 12a vor. Dieses besitzt zapfenartige Rastmittel 14, die nach dem Aufsetzen des Losteils 12 auf den Laufkranzbereich 7 die dort angeordneten Aussteifungsrippen 8 bzw. den angrenzenden Rand des Abdeckbodens 9 rastend hintergreifen. Die Einrastlage ist gestrichelt gezeigt. Bei der Ausführung nach den Fig. 5 und 6 sind die Leistenelemente 13 als um eine Schwenkachse 15 klappbare Schwenkplatten 13a ausgebildet, die einmal innen, am Abdeckboden 9 (vgl. Fig. 5) und nach einer Alternative außen am Laufkranzbereich 7 angelenkt, z.B. abgespritzt, sind. Die Schwenkklappen 13a besitzen an ihren freien Enden im Ausführungsbeispiel einen hakenartigen Rastzapfen 15, gegebenenfalls können es auch mehrere sein, der nach dem Umklappen in die Schließlage - diese ist jeweils gestrichelt dargestellt - rastend eine Aussteifungsrippe 8 hintergreift.

## Patentansprüche

1. Kastenförmiger Behälter (1) aus Kunststoff, insbesondere Lager- und Transportkasten, bei welchem ein innen eine ebene Oberseite (2) aufweisender Boden (3) unterseitig mit einem Abdeckboden (9) versehen und durch Versteifungsrippen (4, 5) stabilisiert ist, die auf der Bodenunterseite einerseits ein Bodenmittelfeld (6) und andererseits einen dieses umlaufend rahmenartig eingrenzenden, gegenüber dem Bodenmittelfeld engmaschiger verrippten laufkranz- bzw. Standflächenbereich (7) definieren,
**dadurch gekennzeichnet,**
**daß** das Bodenmittelfeld (6)durch Längs- und Querversteifungsrippen (4, 5) definiert ist, wobei Längsrippen-Endabschnitte (5a) und Querrippen-Endabschnitte (4a) unter dem Laufkranzbereich (7) verlaufen, und wobei oberhalb der Verrippung des Bodenmittelfeldes (6) quer zu den Versteifungsrippen verlaufende Aussteifungsrippen (8) vorgesehen sind.

2. Behälter nach Anspruch 1,
**dadurch gekennzeichnet,**
**dass** die Aussteifungsrippen (8) im Laufkranzbereich (7) in zu den gemeinsamen Längs- bzw. Querrippen-Endabschnitten (4a, 5a) kreuzender Anordnung über der Ebene der Verrippung des Bodenmittelfeldes (6) vorgesehen sind.

3. Behälter nach Anspruch 1 oder 2,
**gekennzeichnet durch**
den Laufkranzbereich (7) nach unten verschließende Leistenetemente (12, 13).

4. Behälter nach Anspruch 3,
**dadurch gekennzeichnet,**
**daß** die Leistenelemente (12) als separate, in den Laufkranzbereich (7) einrastbare Losteile (12a) ausgebildet sind.

5. Behälter nach Anspruch 3,
**dadurch gekennzeichnet,**
**daß** die Leistenelemente (13) als am Behälterkorpus bodenseitig befestigte Schwenkplatten (13a) ausgebildet sind, die an ihrem von der Schwenkachse (15) entfernten, freien Ende mit in den Laufkranzbereich (7) eingreifenden Rastmitteln (15) versehen sind.

## Claims

1. A box-like container (1) of plastic, particularly a storage and transport box, wherein a bottom (3) has a flat upper side (2) and is stabilized on its underside with reinforcing ribs (4, 5) and provided with a bottom cover (9), and wherein said reinforcing ribs define on the underside of the bottom a bottom center field (6) and a ground contact [unconfirmed translation] or footprint region (7) that peripherally extends around the bottom center field in the form of a frame and is ribbed more densely than the bottom center field,
**characterized in that**
the bottom center field (6) is defined by longitudinal and transverse reinforcing ribs (4, 5), wherein end sections (5a) of longitudinal ribs and end sections (4a) of transverse ribs extend underneath the ground contact region (7), and wherein stiffening ribs (8) that extend transverse to the reinforcing ribs are provided above the ribbing of the bottom center field (6).

2. The container according to Claim 1,
**characterized in that**
the stiffening ribs (8) are positioned in the ground contact region (7) above the plane of the ribbing of the bottom center field (6) in such an arrangement that they intersect the common end sections (4a, 5a) of the longitudinal ribs and the transverse ribs, respectively.

3. The container according to Claim 1 or 2,
**characterized in that**
strip elements (12, 13) are provided for closing the bottom of the ground contact region (7).

4. The container according to Claim 3,
**characterized in that**
the strip elements (12) are realized in the form of separate parts (12a) that can be snapped on the ground contact region (7).

5. The container according to Claim 3,
**characterized in that**
the strip elements (13) are realized in the form of pivoted plates (13a) that are fixed on the bottom side of the container body, wherein the free ends of the pivoted plates on the opposite end of the pivoting axis (15) contain snap-on means (15) [sic] that engage into the ground contact region (7).

## Revendications

1. Contenant en forme de caisse (1) en matière plastique, notamment contenant pour transport et stockage, dans lequel un fond (3) présentant à l'intérieur une face supérieure plane (2) est pourvu du côté inférieur d'un fond de recouvrement (9) et stabilisé par des nervures de renforcement (4, 5) qui définissent, sur la face inférieure du fond, d'une part un champ médian de fond (6) et d'autre part une zone de cercle de roulement ou de surface de positionnement (7) circonscrivant celui-ci tout autour à la manière d'un cadre et rainurée avec un maillage plus serré comparativement au champ médian de fond,
**caractérisé en ce que**
le champ médian de fond (6) est défini par des rainures de renforcement longitudinales et transversales (4, 5), les sections extrêmes des rainures longitudinales (5a) et les sections extrêmes des rainures transversales (4a) s'étendant sous la zone du cercle de roulement (7) et étant prévues au dessus du rainurage du champ médian de fond (6) des rainures de raidissage (8) s'étendant transversalement par rapport aux rainures de renforcement.

2. Contenant selon la revendication 1,
**caractérisé en ce que**
les rainures de raidissage (8) sont prévues dans le cercle de roulement (7) en disposition croisée par rapport aux sections extrêmes communes (4a, 5a) des rainures longitudinales ou transversales au dessus du plan du rainurage du champ médian de fond (6).

3. Contenant selon la revendication 1 ou 2,
**caractérisé par**
des éléments en forme de barres (12, 13) fermant vers le bas la zone de cercle de roulement (7).

4. Contenant selon la revendication 3,
**caractérisé en ce que**
les éléments en forme de barres (12) se présentent sous forme de pièces volantes (12a) séparées pouvant s'encliqueter dans la zone du cercle de roulement (7).

5. Contenant selon la revendication 3,
**caractérisé en ce que**
les éléments en forme de barres (13) se présentent sous forme de plaques pivotantes (13a) fixées au corps du contenant du côté du fond, qui sont pourvues, à leur extrémité libre éloignée de l'axe de pivotement (15), de moyens d'encliquetage (15) s'engrenant dans la zone du cercle de roulement (7).
